# EUROPÄISCHE PATENTSCHRIFT

(11) **EP 3 225 560 B1**
(45) Veröffentlichungstag und Bekanntmachung des Hinweises auf die Patenterteilung: **12.12.2018**
(21) Anmeldenummer: 17157717.4
(22) Anmeldetag: 23.02.2017
(51) Int. Cl.: B65B 55/10, B65B 43/54, B65B 43/52, B65B 7/16, B65B 1/04, B65B 31/04, B65B 25/00, B65B 31/02, B65B 43/42, B65B 7/28

(54) **VORRICHTUNG ZUM VERPACKEN VON LEBENSMITTELN**
FOOD PACKAGING DEVICE
DISPOSITIF D'EMBALLAGE DE PRODUITS ALIMENTAIRES

(30) Priorität: 30.03.2016 DE 102016105778
(43) Veröffentlichungstag der Anmeldung: 04.10.2017
(73) Patentinhaber: Hamba Filltec GmbH & Co. KG, 66130 Saarbrücken (DE)
(72) Erfinder: Strauch, Fritz, 66440 Blieskastel (DE)
(74) Vertreter: Ostriga Sonnet Wirths & Vorwerk

(56) Entgegenhaltungen:
- WO-A1-99/01344
- JP-A- H08 175 519
- US-A- 3 416 292
- US-A- 4 870 800
- US-A- 6 050 055
- US-B1- 6 488 972
- US-B1- 6 666 005

## Beschreibung

Die Erfindung betrifft eine Vorrichtung zum Abfüllen von flüssigen bis pastösen Lebensmitteln in vorgefertigte Einzelbehälter, die einen Siegelrand ausbilden, mit Tragelementen, die mittels eines Antriebs endlos durch die Vorrichtung geführt sind und Aufnahmeöffnungen für die Einzelbehälter aufweisen, mit Arbeitsstationen, in deren Wirkbereich die Tragelemente auf ihrem endlosen Umlauf durch die Vorrichtung gelangen, mit wenigstens einer als Siegelvorrichtung ausgebildeten Arbeitsstation, welche mittels eines Siegelwerkzeugs eine Siegelfolie auf dem Siegelrand eines jeden Einzelbechers festlegt, wobei jedes Siegelwerkzeug ein mittels eines Betätigungsgestänges vertikal auf und ab verfahrbarer Siegelkopf ist, mit einer bahnartigen, die Tragelemente in Ihrer quer zur Vorzugsrichtung gemessenen Breite überspannenden Siegelfolie, die zwischen dem Siegelrand der Einzelbehälter und dem Siegelkopf geführt ist, mit einer Umlenkeinrichtung, welche der Siegelvorrichtung in Vorzugsrichtung vorgeordnet ist und die Siegelfolie in eine vorzugsrichtungsparallele, siegelgerechte Ausrichtung überführt, mit einer der Siegelvorrichtung in Vorzugsrichtung vorgeordneten Begasungseinrichtung, welche einen ungefüllten Kopfbereich der Einzelbehälter mit einem sauerstoffreduzierten bis sauerstofffreien Gas befüllt, mit einem Abstandsspalt zwischen der Siegelfolie und den Tragelementen.

Gattungsgemäße Abfüllvorrichtungen sind beispielsweise aus EP 1 134 182 A1 oder EP 2 527 260 A1 der Anmelderin bekannt. Gattungsgemäße Vorrichtungen verfügen über eine Vielzahl von Tragelementen, die ihrerseits eine Vielzahl von Aufnahmeöffnungen für Einzelbehälter aufweisen. Die Tragelemente werden über ein Obertrum und ein Untertrum endlosumlaufend durch Abfüllanlage geführt. Dabei sind die Tragelemente zumindest in demjenigen Trum, welches über die die Behälter behandelnden Arbeitsstationen verfügt, unmittelbar aneinander angeordnet.

Auf diese Weise sind die Aufnahmeöffnungen in diesem Trum in Durchlaufrichtung hintereinander zu Reihen und quer zur Durchlaufrichtung nebeneinander in Bahnen angeordnet.

Die Arbeitsstationen der Abfüllvorrichtung führen Einzelbecher zu, setzen diese in Aufnahmeöffnungen, führen eine Sterilisation der Becher und Tragelemente durch, befüllen die Einzelbehälter sodann mit Lebensmitteln, wie beispielsweise Joghurt, einem Getränk, einem Streichfett etc.. Sodann werden die Einzelbecher in einer Siegelstation mit einer Siegelfolie belegt und verschlossen, ggf. einer Dichtigkeitsprüfung unterzogen und anschließend zu Gebinden zusammengefasst und abgepackt. Soweit leicht verderbliche Lebensmittel wie beispielsweise Joghurt abgefüllt werden, ist eine solche Abfülleinrichtung zumeist in einem Sterilbereich eingehaust. In diese Einhausung wird Sterilluft eingeblasen, so dass dort ein das Eindringen von Keimen über die Luft verhindernder Überdruck entsteht.

Der wesentliche Unterschied zwischen den beiden als Stand der Technik angeführten Abführfüllvorrichtungen liegt in der Antriebsart. Beim erstgenannten Stand der Technik sind die Zellenbretter auf einem Endlosfördermittel, in der Regel eine Kette, befestigt und werden mittels dieser umlaufend durch die Vorrichtung transportiert. Der zweitgenannte Stand der Technik verzichtet auf das Endlosantriebsmittel, welches unter bestimmten Bedingungen gravierende Nachteile mit sich bringen kann.

Grundsätzlich ist beim Abfüllen von Nahrungsmitteln das Einhalten hoher Hygienestandards erforderlich, wobei diese sich je nach Art des Produktes in gewissem Rahmen voneinander unterscheiden. Die vorliegende Erfindung betrifft insbesondere eine Vorrichtung zum Abfüllen von Nahrungsmitteln mit geringem Säuregehalt in Einzelbecher, wie beispielsweise zum Abfüllen von Soßen für Fertiggerichte, Snacks oder Fingerfood. Solche Produkte sind in der Regel sehr empfindlich, so dass bereits geringe Keimbelastungen, die beispielsweise bei Produkten mit höherem Säuregehalt unproblematisch sind, zu einem schnellen Verderben der Lebensmittel führen.

Um die Keimbelastung gering zu halten und insbesondere die Vermehrung von Keimen unterhalb einer problematischen Schwelle zu halten, ist es im Stand der Technik bekannt, den Kopfbereich der Einzelbehälter mit einem sauerstoffreduzierten oder sauerstofffreien Gas zu befüllen. In der Regel wird hierzu Stickstoff in den Kopfraum des Behälters eingeblasen, der die dort nach dem Abfüllprozess vorhandene Luft verdrängt und so den Sauerstoff des Gasgemisches erheblich reduziert. Angestrebt werden bei gering säurehaltigen Lebensmitteln Sauerstoffgehalte im Kopfraum von unter 3%.

Die Wirtschaftlichkeit gattungsgemäßer Abfülleinrichtungen für Nahrungsmittel hängt insbesondere von den pro Zeiteinheit befüllbaren Behältern ab, so dass eine stete Tendenz besteht, die Arbeitsgeschwindigkeit gattungsgemäßer Abfüllanlagen zu steigern. Seit einiger Zeit ist es für verschiedene Anlagetypen üblich, 60 Arbeitstakte pro Minute vorzusehen, was jedoch insbesondere bei Vorrichtungen, die eine Begasung des Kopfraumes mit sauerstoffarmen Gas in einer mit Sterilluft beaufschlagten Einhausung zu Problemen führen kann. Der Sterilluftüberdruck in Verbindung mit den hohen Taktzahlen kann zu Luftverwirbelungen im Bereich der Siegelstation führen, welche das sauerstoffarme Füllgas aus dem Kopfraum ausspülen. In Folge dessen steigt der Sauerstoffgehalt im Kopfraum über die zulässigen Werte, was eine übermäßige Keimvermehrung und ein vorzeitiges Verderben des Lebensmittels zur Folge haben kann.

In US 4,870,800 B wird die Siegelfolie - ebenso wie beim vorgenannten Stand der Technik - über eine vor dem Siegelbereich angeordnete Umlenkrolle tragelementparallelausgerichtet und über eine zweite, hinter der Siegelstation gelegene Umlenkrolle von den Tragelementen weggeführt.

US 6,05055 B und US 3,416,292 B zeigen jeweils eine Vorrichtung zum Verpacken von Nahrungsmitteln, bei welcher das Siegeln mittels eines Umlaufenden Bandes erfolgt. Ein Nahrungsmittelbehälter wird nebst Siegelfolie zwischen dem erhitzten Siegelband und einem Gegenlager hindurchgeführt, wobei das Siegelband die Siegelfolie gegen einen Siegelrand des Behälters presst.

WO 99/01344 A1 zeigt eine gattungsgemäße Vorrichtung zum Verpacken von Nahrungsmitteln. Seitlich der Bahn, entlang derer die Tragelemente geführt sind, sind Rahmenteile der Vorrichtung angeordnet, die den Spalt zwischen Siegelfolie und Tragelement abdecken. Die Siegeleinrichtung verfügt dort über eine Pressplatte, die unmittelbar vor dem Siegelvorgang die Siegelfolie auf den Siegelrand des Behälters drückt.

US 6,666,005 B1 offenbart eine Vorrichtung zum Verpacken von Nahrungsmitteln, bei welcher der das Nahrungsmittel aufnehmende Behälter mit einer Stretchfolie verschlossen wird, hierzu wird der Behälter angehoben und gegen die den Behälter überspannende Folie gedrückt, so dass der Bereich zwischen Folie und Siegelrand spaltlos gehalten ist. Ein Siegelwerkezeug verschweißt die Siegelfolie mit dem Siegelrand.

Auch US 6,488,972 B1 zeigt eine Vorrichtung zur Verpackung von Nahrungsmitteln, bei welcher der Behälter für das Nahrungsmittel mit einer Stretchfolie verschlossen wird. Hier ist beidseitig der Bewegungsbahn der Behälter neben den Tragelementen jeweils eine Kette mit Greifelementen angeordnet, die die Folienränder halten und die Folie unter Vorspannung halten. Eine Siegeleinrichtung spannt die Folie über dem zu verpackenden Nahrungsmittel und verschweißt die Siegelfolie mit dem Siegelrand des Behälters.

Aufgabe der Erfindung ist es, die Füllung des Kopfraumes mit sauerstoffarmem Gas auch bei hohen Verarbeitungsgeschwindigkeiten gattungsgemäßer Abfüllvorrichtungen zu gewährleisten.

Gelöst wird die Aufgabe von einer Vorrichtung mit den Merkmalen des Anspruches 1, bei der im Bereich der Siegelvorrichtung wenigstens ein Siegelfolien-Niederhalter angeordnet ist, der Siegelfolien-Niederhalter vorzugsrichtungsparallel ausgerichtet ist, der Abstandsspalt zwischen der Siegelfolie und den Tragelementen mittels des Siegelfolienniederhalters anpassbar ist und so der Siegelfolien-Niederhalter die Siegelfolie zwischen sich und einem Tragelement in einem definierten Abstand zum Tragelement hält.

Die Ausrüstung der Abfüllvorrichtung mit dem erfindungsgemäßen Siegelfolien-Niederhalter führt dazu, dass die Siegelfolie im Bereich der Siegelvorrichtung und somit unmittelbar hinter der Befüllung des Becherkopfraumes mit sauerstoffarmen Gas, insbesondere Stickstoff, in einem definierten Abstand zur Tragelementoberseite gehalten werden kann. Störluftströme, die durch den Sterilluftüberdruck und/oder hohe Arbeitsgeschwindigkeiten der Vorrichtung hervorgerufen werden, können die Siegelfolie nicht länger untergreifen. In Folge dessen wird das Eindringen der Störluftströme in den Bereich der unter der Siegelfolie angeordneten, mit dem Lebensmittel und dem sauerstoffarmen Gas befüllten Einzelbehälter sicher vermieden. Ein Ausspülen des sauerstoffarmen bzw. sauerstofffreien Füllgases aus dem Kopfraum vor dem Siegelvorgang ist nicht länger möglich.

Es ist vorgesehen, dass der Siegelfolien-Niederhalter zumindest ein rotierend gelagertes Rad umfasst, an welchem die Siegelfolie beim Durchlauf zwischen Niederhalter und Tragelement im Wesentlichen reibungsfrei entlanggeführt ist, insbesondere ist vorgesehen, dass der Siegelfolien-Niederhalter mehrere, in Vorzugsrichtung hintereinander angeordnete Räder umfasst.

Insbesondere bei den hohen Arbeitsgeschwindigkeiten der Abfüllvorrichtungen wird auch die bahnartige Siegelfolie mit hoher Geschwindigkeit in die Siegelvorrichtung eingeführt. Die rotativ gelagerten Räder erlauben ein reibungsfreies Entlanggleiten der Siegelfolie am Siegelfolien-Niederhalter, so dass eine den Siegelvorgang störende, durch Spannung hervorgerufene Faltenbildung der Siegelfolie sicher vermieden ist. Dabei hat das Anordnen mehrerer Räder in Vorzugsrichtung hintereinander den wesentlichen Vorteil, den definierten Spalt zwischen Siegelfolie und Tragelement über einen in Vorzugsrichtung langen Bereich sicherstellen zu können.

Der Siegelfolien-Niederhalter lässt sich wesentlich verbessern, wenn ein Riemen endlos um die Radanordnung umläuft und die Siegelfolie im Wesentlichen reibungsfrei am umlaufenden Riemen entlanggeführt ist.

Der Riemen, welcher endlos um die Radanordnung umläuft gewährleistet einerseits ebenfalls den reibungsfreien Durchlauf der Siegelfolie unter dem Siegelfolien-Niederhalter. Darüber hinaus wird über die gesamte vom Riemen überspannte, in Vorzugsrichtung betrachtete Strecke ein gleichmäßiger Anlagedruck zwischen Siegelfolie und Niederhalter sichergestellt. Dies verbessert die Gewährleistung eines definierten Spaltes zwischen Siegelfolie und Tragelement.

Es ist vorgesehen, dass je ein Siegelfolienniederhalter oberhalb eines jeden vorzugsrichtungsparallelen Randbereiches der die Siegelvorrichtung durchlaufenden Tragelemente angeordnet ist.

Weiterhin ist vorgesehen, dass die Siegelwerkzeuge von einem Rahmen umgeben sind, unter welchem die Siegelfolie entlanggeführt ist und welches die Siegelfolien-Niederhalter trägt.

Der wesentliche Vorteil dieser Ausführungsform liegt darin, dass mit der Ergänzung der Siegelvorrichtung um einen die Siegelköpfe umgebenden Rahmen nicht nur eine einfache und kostengünstige Halterung für den Siegelfolienniederhalter geschaffen wurde. Gleichzeitig erlaubt es der Rahmen, insbesondere wenn die Siegelfolie nach außen übersteht, den Arbeitsbereich der Siegelköpfe nicht steril halten zu müssen. Hierdurch ist es möglich, einfachere Siegelköpfe zu verwenden, die den Sterilitätsanforderungen nicht entsprechen müssen.

Ein besseres Verständnis der Erfindung sowie weitere Vorteil folgen aus der nachfolgenden Beschreibung eines Ausführungsbeispiels. Es zeigen:
- Fig. 1: eine erfindungsgemäße Vorrichtung in vereinfachter, schematischer Darstellung in Seitenansicht,
- Fig. 1A: eine Schnittdarstellung eines mit einem Lebensmittel gefüllten Einzelbechers,
- Fig. 2: die Darstellung eines Tragelementes,
- Fig. 3: die Siegelvorrichtung der erfindungsgemäßen Vorrichtung gemäß Figur 1 in vereinfachter Seitenansicht,
- Fig. 4: eine vereinfachte Aufsicht auf die Siegelvorrichtung gemäß Figur 3
- Fig. 5: die Darstellung gemäß Figur 4 mit eingezeichnetem Sterilbereich
- Fig. 6: eine Schnittdarstellung der Siegelvorrichtung gemäß Schnittlinie A-A in Figur 4

In den Figuren ist eine erfindungsgemäße Vorrichtung insgesamt mit der Bezugsziffer 10 bezeichnet und in Figur 1 in ihrer Gesamtheit dargestellt. Die Vorrichtung verfügt über ein Obertrum 11 sowie ein Untertrum 12, welche durch zwei endseitige, nicht dargestellte Seitentrümmer miteinander verbunden sind. Tragelemente 13, auch als Zellenbretter bezeichnet durchlaufen die Trümmer 11 und 12 umlaufend und endlos. Zu deren Vortrieb wird im hier dargestellten Ausführungsbeispiel eine in Figur 1 nicht sichtbare, endlos umlaufende Antriebskette verwendet. Arbeitsstationen 14 befinden sich oberhalb des Obertrums 11 in Vorschubrichtung V des Obertrums 11 hintereinander angeordnet.

Ausgehend von dem in Figur 1 rechts beginnenden und links endenden Obertrum befindet sich zunächst eine Bechereinsetzeinrichtung 15, eine Sterilisationseinrichtung 16, eine Befülleinrichtung 17 sowie eine Siegeleinrichtung 18. Die Siegeleinrichtung 18 unterteilt sich in eine Siegelfolienzuführung 19 und die eigentliche, die Siegelfolie 34 auf den Einzelbehältern 20 aufbringende Siegelstation 21.

Ein am Anfang des Obertrums 11 einlaufendes Tragelement 13 bewegt sich entlang der Vorschubrichtung V durch das Obertrum 11. Es wird zunächst in der Bechereinsetzeinrichtung 15 mit Einzelbehältern 20 bestückt, gelangt dann zur Sterilisation des Tragelementes 13 sowie der eingesetzten Becher 20 in die Sterilisationseinrichtung 16. Bei einem weiteren Vorschub in Richtung Befülleinrichtung 17 wird das Tragelement 13 nebst eingesetzten Einzelbehältern 20 getrocknet. Sodann werden die Einzelbehälter 20 in der Befülleinrichtung 17 mit einem flüssigen bis pastösen Lebensmittel, hier konkret mit einem gering säurehaltigen Lebensmittel 22 befüllt. Der unbefüllte Kopfraum 28 des Einzelbehälters 20 wird mit Stickstoff gespült, um den Sauerstoffgehalt auf das gewünschte Maß von < 3% zu senken und wird dann in Vorschubrichtung V zur Siegeleinrichtung 18 überführt. In der Siegelstation 21 wird über entsprechende Siegelköpfe die Siegelfolie über der Behälteröffnung 23 festgelegt. Im Anschluss daran werden die Behälter 20 dem Tragelement 13 entnommen und das Tragelement 13 wechselt am Ende des Obertrums 11 über ein nicht dargestelltes Seitentrum in das Untertrum 12. Das Untertrum 12 durchläuft das Tragelement 13 in Rückführrichtung R, bis es am Ende des Untertrum 12 wieder in das Obertrum 11 überführt wird.

Figur 1A zeigt einen Einzelbecher 20 in Schnittdarstellung. Bei dem Becher 20 handelt es sich um einen sogenannten Einzelbecher, welcher vorgefertigt angeliefert und zum Einsetzen in die Tragelemente 13 einem Vorrat entnommen wird. Die in der erfindungsgemäßen Vorrichtung eingesetzten Einzelbecher 20 sind insoweit im Gegensatz zu tiefgezogenen Behältern zu sehen. Zwar werden auch solche häufig zur Befüllung mit Nahrungsmitteln eingesetzt. Diese Tiefziehbehälter werden jedoch unmittelbar vor dem Befüllprozess geformt und erst nach der Versiegelung der Behälter voneinander getrennt.

Die verwendete Becherart hat im Hinblick auf den Abfüllprozess erhebliche Unterschiede zur Folge. Bei Tiefziehbechern sind die Tragelemente 13 von der Tiefziehfolie vollständig abgedeckt, wohingegen bei Einzelbechern die Tragelementoberfläche über die Zwischenräume zwischen den Einzelbechern 20 offen zugänglich ist. In Folge dessen ergibt sich bei der Verwendung von Tiefziehbehältern die Notwendigkeit der Tragelementsterilisation nicht im gleichen Maße.

Einzelbecher finden zunehmend bei hochwertigen Produkten Verwendung, um das Qualitätslebensmittel 22 mit einer ansprechenden Verpackung zu versehen.

Der in Figur 1A dargestellte Einzelbecher 20 ist mit einem Lebensmittelprodukt 22 befüllt und bildet im Bereich der Becheröffnung 23 einen umlaufenden Tragrand 24 auf. Die Unterseite 25 des Tragrandes dient der Auflage auf dem Tragelement 13, um ein Durchrutschen durch die Aufnahmeöffnung 26 zu verhindern. Die Oberseite 27 des Tragrandes 24 bildet die Kontaktfläche zwischen Becher 20 und einer Siegelfolie. Insoweit dient der Tragrand 24 auch als Siegelrand und wird im Folgenden auch als Siegelrand 24 bezeichnet.

Oberhalb des Lebensmittels 22 bis zum Tragrand 24 bzw. bei geschlossenem Becher 20 bis zur Siegelfolie befindet sich der sogenannte Kopfraum 28 des Bechers 20, welcher grundsätzlich gasgefüllt ist. Insbesondere bei wenig sauren, leicht verderblichen Lebensmitteln wird hier zur Minimierung des Sauerstoffgehaltes in der Regel Stickstoff eingeblasen.

Figur 2 zeigt ein Tragelement 13, welches Aufnahmeöffnungen 26 ausbildet, die zur Illustration teilweise mit Einzelbechern 20 besetzt sind. Die Aufnahmeöffnungen 26 bilden in Vorzugsrichtung V gesehen hintereinander Behälterreihen 29 und sind in vorzugsrichtungsparallelen Bahnen 30 nebeneinander angeordnet. Wie Figur 2 zu entnehmen ist, sitzen die Becher 20 in den Aufnahmeöffnungen 26 ein, wobei der Tragrand 24 der Becher auf der Oberseite 31 des Tragelementes 13 aufliegt. Der Tragrand 24 eines jeden Bechers 20 deckt somit einen Oberflächenbereich der Oberseite 31 ab.

Figur 4 zeigt eine vereinfacht dargestellte Aufsicht auf die Siegelstation 21. Die mit hier nicht dargestellten, mit einem Lebensmittel 22 befüllten Becher 20 bestückten Tragelemente 13 durchlaufen die Siegelstation 21 in Vorzugsrichtung V. Die Siegelstation 21 umfasst eine Vielzahl von Siegelköpfen 32, wobei jeder Aufnahmeöffnung 26 eines sich in der Siegelstation 21 befindenden Tragelementes 13 genau ein Siegelkopf 32 zugeordnet ist. In Figur 4 ist ein Teil der Siegelköpfe zu Erläuterungszwecken nicht dargestellt.

Die Siegelköpfe 32 sind in einem Arbeitsbereich oberhalb der in Figur 4 nicht dargestellten, bahnartigen Siegelfolie 34 angeordnet, welcher von einem Rahmen 36 umgeben ist. Die bahnartige Siegelfolie 34 selbst wird in Vorzugsrichtung V vor den Siegelköpfen der Siegelstation 21 zugeführt und überspannt die Tragelemente 13 in ihrer quer zur Vorzugsrichtung V gemessenen Breite vollständig.

Figur 3 zeigt nunmehr die Seitenansicht der Siegelvorrichtung 21, auch als Siegelstation 21 bezeichnet, in einer vereinfachten Darstellung in Seitenansicht. Tragelemente 13, deren Aufnahmeöffnungen 26 mit Einzelbechern 20 besetzt sind, werden in Vorzugsrichtung V durch die Siegelstation 21 bewegt. Die Siegelstation 21 verfügt über Siegelköpfe 32, welche über ein Betätigungsgestänge 33 vertikal auf und ab verfahrbar sind.

In Vorzugsrichtung V wird der Siegelstation 21 unmittelbar vor den Siegelköpfen 32 die bahnartige Siegelfolie 34 über eine Umlenkeinrichtung 35 zugeführt. Die Umlenkeinrichtung 35 gibt der aus einem oberhalb der Tragelemente 13 angeordneten, hier nicht dargestellten Vorratsspeicher entnommenen Siegelfolie 34 ihre tragelementoberseitenparallele Ausrichtung. Die Siegelfolie 34 wird sodann zwischen dem Tragelement 13 bzw. dem Siegelrand 24 der Becher 20 und den Siegelköpfen entlanggeführt.

An einem Rahmen 36, welcher den oberhalb der Siegelfolie 34 befindlichen Arbeitsbereich der Siegelköpfe 32 umgibt, ist der erfindungsgemäße Siegelfolien-Niederhalter 37 angeordnet. Der Siegelfolien-Niederhalter 37 umfasst mehrere in Vorzugsrichtung V hintereinander angeordnete Räder 38/40, um welche ein Riemen 39 endlosumlaufend geführt ist. Die Räder 38 haben einen identischen Durchmesser und sind in Vorzugsrichtung V hintereinander angeordnet. Ein den Rädern 38 in Vorzugsrichtung V vorgelagertes Rad 40 mit erheblichen kleinerem Durchmesser schließt den Freiraum zwischen dem in Vorzugsrichtung V ersten Rad 38 und der Umlenkeinrichtung 35. Der Riemen 39 ist auch um dieses einleitende Rad 40 geführt. Die Räder 38 und 40 sind rotativ am Rahmen 36 gelagert, so dass eine umlaufende Bewegung des Riemens 39 möglich ist.

Der Siegelfolien-Niederhalter 37 ist vorzugsrichtungsparallel ausgerichtet. Die Siegelfolie läuft am Riemen 39 entlang und wird von diesem in einem konstanten Abstand über dem Tragelement 13 entlanggeführt. Der Siegelfolien-Niederhalter 37 ist in Vertikalrichtung verstellbar, so dass der Abstandsspalt zwischen Siegelfolie 34 und Tragelement 13 anpassbar ist.

Mittels des Siegelfolien-Niederhalters 37 lässt sich das Spaltmaß zwischen Siegelfolie 34 und Tragelement 13 auf das einen ungehinderten Durchlauf der Siegelfolie 34 ermöglichende, technische Mindestmaß reduzieren. Dank des umlaufenden Riemens ist ein nahezu reibungsfreies Ablaufen der Siegelfolie 34 am Siegelfolien-Niederhalter 37 gewährleistet, so dass ein den Siegelvorgang behindernder Faltenwurf der Siegelfolie 34 vermieden wird.

Das definierte und durch den Siegelfolien-Niederhalter 37 minimierte Spaltmaß zwischen Siegelfolie 34 und Tragelement 13 verhindert wirksam das Eindringen von Luftströmungen in den Bereich zwischen Siegelfolie 34 und Tragelement 13. Hierdurch ist sichergestellt, dass den Sauerstoffgehalt im Kopfraum 28 des Bechers 20 minimierende Stickstoff nicht durch Fremdluftströmungen ausgespült wird. Auf diese Weise ist sichergestellt, dass das Lebensmittel 22 nicht vorzeitig verdirbt.

In der erfindungsgemäßen Vorrichtung 10 finden zwei Siegelfolien-Niederhalter 37 Verwendung. Diese sind an dem in Figur 4 dargestellten Rahmen 36 befestigt. Zur Befestigung dienen die vorzugsrichtungsparallelen Rahmenschenkel. So ist jeder Niederhalter 37 einem vorzugsrichtungsparallelen Randbereich des jeweils die Siegeleinrichtung 18 durchlaufenden Tragelementes 13 zugeordnet.

Unter Verweis auf Figur 5 und 6 wird nunmehr ein weiterer Vorteil der erfindungsgemäßen Vorrichtung 10 erläutert. Figur 5 entspricht im Wesentlichen der Darstellung gemäß Figur 4. Sie ist jedoch ergänzt um eine Schraffur 41, welche den Sterilbereich 41 der Vorrichtung 10 in der Siegelstation 21 darstellt. Grundsätzlich ist es erforderlich, dass sich der Sterilbereich einer gattungsgemäßen Vorrichtung 10 von der Sterilisationseinrichtung 16 bis zur Siegeleinrichtung 18, genauer gesagt bis hinter die Siegelstation 21 erstreckt, da erst nach der Versiegelung der Behälter 20 ein Eindringen von Keimen oder andere Verunreinigungen in die befüllten Behälter 20 ausgeschlossen ist.

Der Rahmen 36, welcher den Arbeitsbereich der Siegelköpfe 32 einschließt ermöglicht es jedoch in Zusammenspiel mit der die Tragelemente 13 in ihrer Breite voll überspannenden Siegelfolie 34 die Grenze zwischen dem Sterilbereich 41 und dem Nichtsterilbereich in den Arbeitsbereich der Siegelköpfe 32 hineinzuziehen. Seitlich des Rahmens 36 im schraffierten Sterilbereich 41 wird konsequent mit Sterilluft gespült, so dass ein fremdluftverdrängender Überdruck herrscht. Die Siegelfolie 34 deckt die Tragelemente 13 mit den dort einsitzenden Bechern 20 ab und erstreckt sich auch in die Bereiche außerhalb des Rahmens 36. Auf diese Weise ist sichergestellt, dass die produktgefüllten Becher 20 unterhalb der Siegelköpfe sicher abgedeckt sind und durch den seitlich des Rahmens vorherrschenden Sterilluftüberdruck keine eventuell im Arbeitsbereich der Siegelköpfe 32 vorhandenen Keime in den Sterilbereich eindringen können.

Durch dieses Einziehen der Sterilbereichsgrenze in den Arbeitsbereich der Siegelköpfe 32 kann auf die aufwendige Anpassung der Siegelköpfe 32 an die Sterilitätsanforderungen verzichtet werden, ohne die Lebensmittelsicherheit zu vernachlässigen. So wird die Komplexität der Vorrichtung 10 im Bereich der Siegeleinrichtung 18 durch eine einfache Maßnahme wesentlich vermindert.

Die Erfindung zeigt zunächst auf vorteilhafte Weise, wie eine Vorrichtung 10 mit Hilfe eines Siegelfolien-Niederhalters 37 im Bereich der Siegeleinrichtung 18 effektiv verbessert werden kann. Der Siegelfolien-Niederhalter 37 schafft definierte und minimierte Spaltmaße zwischen Siegelfolie 34 und Tragelement 13. Hierdurch wird das Eindringen von Sterilluftströmungen in den Siegelbereich wirksam verhindert. In Folge dessen wird das Ausspülen des unmittelbar vor der Siegelstation 21 in den Kopfraum 28 der Behälter 20 eingegebene, sauerstoffminimierte Gas, insbesondere Stickstoff, vermieden. Die Haltbarkeit der abgefüllten Lebensmittel 22 wird so sichergestellt. Die Verwendung eines den Arbeitsbereich der Siegelköpfe 32 umgebenen Rahmens 36, welcher gemäß beschriebener Ausführungsform den Siegelfolien-Niederhalter 37 trägt, hat darüber hinaus den wesentlichen Vorteil, dass der Sterilbereich um den Arbeitsbereich der Siegelköpfe 32 herumgeführt werden kann und eine aufwendige Anpassung der Siegelköpfe 32 an die Sterilitätsanforderungen nicht erforderlich ist.

### Bezugszeichenliste

- 10: Vorrichtung
- 11: Obertrum
- 12: Untertrum
- 13: Tragelement / Zellenbrett
- 14: Arbeitsstation
- 15: Bechereinsetzrichtung
- 16: Sterilisationseinrichtung
- 17: Befülleinrichtung
- 18: Siegeleinrichtung
- 19: Siegelfolienzuführung
- 20: Einzelbehälter / Einzelbecher
- 21: Siegelstation
- 22: Lebensmittel
- 23: Behälteröffnung
- 24: Tragrand / Siegelrand
- 25: Unterseite von 24
- 26: Aufnahmeöffnung
- 27: Oberseite von 24
- 28: Kopfraum von 20
- 29: Reihen
- 30: Bahn
- 31: Oberseite von 13
- 32: Siegelkopf
- 33: Betätigungsgestänge
- 34: Siegelfolie
- 35: Umlenkeinrichtung
- 36: Rahmen
- 37: Siegelfolien-Niederhalter
- 38: Rad von 37
- 39: Riemen
- 40: Rad
- 41: Schraffur / Sterilbereich von 21

- R: Rückführrichtung
- V: Vorzugsrichtung

## Patentansprüche

1. Vorrichtung (10) zum Abfüllen von flüssigen bis pastösen Lebensmitteln in vorgefertigte Einzelbehälter (20), die einen Siegelrand (24) ausbilden,
- mit Tragelementen (13), die mittels eines Antriebs endlos durch die Vorrichtung (10) geführt sind und Aufnahmeöffnungen (26) für die Einzelbehälter (20) aufweisen,
- mit Arbeitsstationen (14), in deren Wirkbereich die Tragelemente (13) auf ihrem endlosen Umlauf durch die Vorrichtung (10) gelangen,
- mit wenigstens einer als Siegelvorrichtung (18) ausgebildeten Arbeitsstation (14), welche mittels eines Siegelwerkzeugs (32) eine Siegelfolie (34) auf dem Siegelrand (24) eines jeden Einzelbechers (20) festlegt, wobei jedes Siegelwerkzeug (32) ein mittels eines Betätigungsgestänges (33) vertikal auf und ab verfahrbarer Siegelkopf (32) ist,
- mit einer bahnartigen, die Tragelemente (13) in Ihrer quer zur Vorzugsrichtung gemessenen Breite überspannenden Siegelfolie (34), die zwischen dem Siegelrand (24) der Einzelbehälter (20) und dem Siegelkopf (32) geführt ist,
- mit einer Umlenkeinrichtung (35), welche der Siegelvorrichtung (18) in Vorzugsrichtung vorgeordnet ist und die Siegelfolie (34) in eine vorzugsrichtungsparallele, siegelgerechte Ausrichtung überführt,
- mit einer der Siegelvorrichtung in Vorzugsrichtung vorgeordneten Begasungseinrichtung, welche einen ungefüllten Kopfbereich der Einzelbehälter mit einem sauerstoffreduzierten bis sauerstofffreien Gas befüllt,
- mit einem Abstandsspalt zwischen der Siegelfolie (34) und den Tragelementen,
**dadurch gekennzeichnet, dass**
- im Bereich der Siegelvorrichtung wenigstens ein Siegelfolien-Niederhalter angeordnet ist,
- der Siegelfolien-Niederhalter vorzugsrichtungsparallel ausgerichtet ist,
- der Abstandsspalt zwischen der Siegelfolie (34) und den Tragelementen (13) mittels des vertikal verstellbaren Siegelfolienniederhalters (37) anpassbar ist und so der Siegelfolien-Niederhalter die Siegelfolie zwischen sich und einem Tragelement in einem definierten Abstand zum Tragelement hält.

2. Vorrichtung nach Anspruch 1, **dadurch gekennzeichnet, dass** der Siegelfolien-Niederhalter zumindest ein rotierend gelagertes Rad umfasst, an welchem die Siegelfolie beim Durchlauf zwischen Niederhalter und Tragelement im Wesentlichen reibungsfrei entlanggeführt ist.

3. Vorrichtung nach Anspruch 2, **dadurch gekennzeichnet, dass** der Siegelfolien-Niederhalter mehrere, in Vorzugsrichtung hintereinander angeordnete Räder umfasst.

4. Vorrichtung nach Anspruch 3, **dadurch gekennzeichnet, dass** ein Riemen endlos um die Radanordnung umläuft und die Siegelfolie im Wesentlichen reibungsfrei am umlaufenden Riemen entlanggeführt ist.

5. Vorrichtung nach einem der vorhergehenden Ansprüche, **dadurch gekennzeichnet, dass** je ein Siegelfolienniederhalter oberhalb eines jeden vorzugsrichtungsparallelen Randbereiches der die Siegelvorrichtung durchlaufenden Tragelemente angeordnet sind.

6. Vorrichtung nach Anspruch 5, **dadurch gekennzeichnet, dass** die Siegelwerkzeuge von einem Rahmen umgeben sind, unter welchem die Siegelfolie entlanggeführt ist und welches die Siegelfolien-Niederhalter trägt.

## Claims

1. Device (10) to fill liquid to pasty foodstuffs into prefabricated individual containers (20) which form a sealing edge (24),
- having support elements (13) which are continuously guided through the device (10) by means of a drive and have receiving openings (26) for the individual containers (20),
- having work stations (14) in whose operative region the support elements (13) enter on their continuous circulation through the device (10),
- having at least one work station (14) designed as a sealing device (18) which fixes a sealing film (34) on the sealing edge (24) of each individual cup (20) by means of a sealing tool (32), wherein each sealing tool (32) is a sealing head (32) vertically movable up and down by means of an actuation rod (33),
- having a web-like sealing film (34), spanning the support elements (13) in their width measured transverse to the feed direction, said sealing film being guided between the sealing edge (24) of the individual containers (20) and the sealing head (32),
- having a deflection device (35) which is upstream of the sealing device (18) in the feed direction and transfers the sealing film (34) into an alignment suitably sealed and parallel to the feed direction,
- having a gas injection device upstream of the sealing device in the feed direction which fills an unfilled head region of the individual containers with an oxygen-reduced to oxygen-free gas,
- having a spacing gap between the sealing film (34) and the support elements,
**characterised in that**
- at least one sealing film hold-down device is arranged in the region of the sealing device,
- the sealing film hold-down device is aligned parallel to the feed direction,
- the spacing gap between the sealing film (34) and the support elements (13) is adaptable by means of the vertically-adjustable sealing film hold-down device (37) and the sealing film hold-down device thus holds the sealing film between it and a support element at a defined distance to the support element.

2. Device according to claim 1, **characterised in that** the sealing film hold-down device comprises at least one wheel, which is mounted in a rotating manner, along which the sealing film is guided in a substantially frictionless manner when passing between hold-down device and support element.

3. Device according to claim 2, **characterised in that** the sealing film hold-down device comprises a plurality of wheels arranged one behind the other in the feed direction.

4. Device according to claim 3, **characterised in that** a belt circulates continuously around the wheel arrangement and the sealing film is guided along the circulating belt in a substantially frictionless manner.

5. Device according to any one of the preceding claims, **characterised in that** each sealing film hold-down device is arranged above each edge region, parallel to the feed direction, of the support elements passing through the sealing device.

6. Device according to claim 5, **characterised in that** the sealing tools are surrounded by a frame below which the sealing film is guided and which supports the sealing film hold-down devices.

## Revendications

1. Dispositif (10) pour le remplissage de produits alimentaires fluides à pâteux dans des récipients individuels (20) préfabriqués, formant un bord scellé (24), comportant
- des éléments de support (13), qui sont guidés au moyen d'un entraînement sans fin à travers le dispositif (10) et qui ont des ouvertures de réception (26) pour les récipients individuels (20),
- des postes de travail (14), en lien avec une plage active, les éléments de support (13), se déplaçant de façon continue à travers le dispositif (10),
- au moins un poste de travail (14) réalisé en tant que dispositif de scellement (18), qui fixe au moyen d'un outil de scellement (32) un film de scellement (34) sur le bord scellé (24) de chaque gobelet (20), chaque outil de scellement (32) étant une tête de scellement (32) mobile verticalement vers le haut et vers le bas, au moyen d'une tringle d'actionnement (33),
- un film de scellement (34), en forme de bande, couvrant les éléments de support (13) dans leur largeur mesurée transversalement au sens d'alimentation, qui est guidé entre le bord scellé (24) des récipients individuels (20) et la tête de scellement (32),
- un dispositif de déviation (35) qui est disposé en amont du dispositif de scellement (18) dans le sens d'alimentation, et qui passe le film de scellement (34) dans un alignement parallèle au sens d'alimentation adapté au scellement,
- un dispositif d'introduction de gaz placé en amont du dispositif de scellement dans le sens d'alimentation, qui remplit une zone de tète non remplie des récipients individuels en gaz réduit en oxygène, voire exempt d'oxygène,
- un intervalle d'espacement entre le film de scellement (34) et les éléments de support,
**caractérisé en ce que**
- au moins un dispositif de pressage du film de scellement est disposé dans la zone du dispositif de scellement,
- le dispositif de pressage du film de scellement est aligné parallèlement au sens d'alimentation,
- l'intervalle d'espacement entre le film de scellement (34) et les éléments de support (13) peut être ajusté au moyen du dispositif de pressage du film de scellement (37) réglable verticalement et que le dispositif de pressage du film de scellement tient le film de scellement entre lui-même et un élément de support dans un espacement défini par rapport à l'élément de support.

2. Dispositif selon la revendication 1, **caractérisé en ce que** le dispositif de pressage du film de scellement comprend au moins une roue placée rotative, au niveau de laquelle le film de scellement est dirigé essentiellement sans frottement lors du passage entre le dispositif de pressage et l'élément de support.

3. Dispositif selon la revendication 2, **caractérisé en ce que** le dispositif de pressage du film de scellement comprend plusieurs roues disposées les unes derrière les autres dans le sens d'alimentation.

4. Dispositif selon la revendication 3, **caractérisé en ce qu'**une courroie tourne sans fin autour du système de roues et que le film de scellement passe essentiellement sans frottement au niveau de la courroie tournante.

5. Dispositif selon l'une des précédentes revendications, **caractérisé en ce qu'**à chaque fois, un dispositif de pressage du film de scellement est disposé au-dessus de chaque zone de bord parallèle au sens d'alimentation des éléments de support passant par le dispositif de scellement.

6. Dispositif selon la revendication 5, **caractérisé en ce que** les outils de scellement sont entourés d'un cadre sous lequel le film de scellement est guidé et qui porte le dispositif de pressage du film de scellement.
